# FASCICULE DE BREVET EUROPEEN

(11) **EP 2 110 881 B1**
(45) Date de publication et mention de la délivrance du brevet: **22.08.2018**
(21) Numéro de dépôt: 09157873.2
(22) Date de dépôt: 14.04.2009
(51) Int. Cl.: H01P 1/387, H01P 1/12, H01P 1/38

(54) **Circulateur radiofréquence a base de mems**
Richtungsgabel auf der Basis von Speichern
MEMS-based radio frequency circulator

(30) Priorité: 18.04.2008 FR 0802175
(43) Date de publication de la demande: 21.10.2009
(73) Titulaire: THALES, 92400 Courbevoie (FR)
(72) Inventeur: Ziaei, Afshin, 92170, VANVES (FR); Le Baillif, Matthieu, 91400, ORSAY (FR)
(74) Mandataire: Esselin, Sophie

(56) Documents cités:
- FR-A- 2 901 917
- JP-A- 9 186 508
- US-A- 6 043 727
- US-B1- 6 580 337
- US-B1- 6 624 720
- US-B2- 7 297 571

## Description

Le domaine de l'invention est celui des circulateurs radiofréquence RF et de leurs applications dans des systèmes de télécommunication radiofréquence ou hyperfréquence tel que les systèmes radars, ou de téléphonie sans fil.

Un circulateur RF est un dispositif à n ports, permettant à un signal RF de circuler dans une seule direction. On considère un circulateur avec trois ports p1, p2, p3. Un signal injecté dans un port p1 est transmis au port p2 et isolé du port p3, tandis qu'un signal entrant via le port p2 est transmis au port p3 et isolé du port p1. On a ainsi un découplage des signaux émis et reçus. Une illustration symbolique correspondante d'un tel circulateur dont le port p2 est relié à une antenne est donnée sur les figures 1a et 1b. Si le circulateur reçoit sur le port p1 adapté en impédance un signal radiofréquence, on a un chemin à faible pertes d'insertion dans le sens des aiguilles d'une montre et l'on observe de fortes pertes dans le sens opposé. La puissance est donc dirigée quasiment sans pertes vers le port p2 et rayonnée par l'antenne. La même chose s'applique du port p2 vers le port p3, et du port p3 vers le port p1. Le circulateur a ainsi pour qualités essentielles de transmettre sans pertes dans un sens donné et d'atténuer très fortement les ondes réfléchies.

Les circulateurs sont notamment utilisés dans les systèmes de télécommunication ou radars, selon le principe illustré sur la figure 2. La figure 2 schématise un exemple de système d'émission et de réception de signaux électromagnétiques pour applications notamment de type radars, couramment désigné sous le nom de T/R module composé essentiellement de trois étages comme décrit ci-après.

Le premier étage, le coeur du système CA sert à gérer et à traiter les signaux reçus et émis. Le second étage est composé des éléments amplificateur de puissance. Ces éléments se distribuent en deux fonctionnalités, l'amplificateur de forte puissance couramment dénommé HPA, 11 qui sert à donner de la puissance au signal sortant du premier étage pour être émis par l'antenne et l'amplificateur de puissance faible bruit couramment dénommé LNA, 16 qui sert à amplifier la puissance du signal reçu par l'antenne tout en limitant au maximum les parasites. Ces deux composants sont très sensibles à la puissance reçue par l'antenne. Le LNA dans la mesure où la puissance qui entre dans ce dernier ne doit pas excéder un certain seuil sans quoi le composant est mis à mal et détruit. Le HPA qui dans la mesure où il est toujours branché avec une boucle de retour sur la sortie ne doit en aucun cas recevoir de puissance sur sa sortie si l'on ne veut pas le dégrader voir le détruire. C'est pour cette raison que l'on trouve dans le troisième étage des éléments appelés limiteurs 12 et 15 qui sont des composants électroniques dont la fonction est de couper le signal hyperfréquence si la puissance de celui-ci dépasse un certain seuil. On trouve aussi dans ce troisième étage des éléments appelés circulateurs 13 et 14. Ce sont des composants dits actifs qui dirigent un flux entrant vers une sortie spécifique à l'entrée utilisée. Par exemple du port 1 vers le port 2, du port 2 vers le port 3... d'où ce nom de circulateur. Cela implique physiquement que quelle que soit l'impédance du circuit en sortie, il n'y a pratiquement aucun retour sur l'entrée du circulateur. S'il doit y avoir une réflexion, l'énergie est considérée comme un flux entrant par la première sortie et est donc dirigée vers la sortie suivante, isolant presque parfaitement l'entrée.

A l'heure actuelle ce type de chaînes de transmission/réception comporte des circulateurs à base de matériaux ferromagnétiques et des limiteurs à base de diodes.

Les défauts existants sont principalement :
- le coût élevé de ces composants qui ne sont pas facilement reproductibles car ils nécessitent une intervention humaine pour être réglés correctement ;
- les pertes engendrées par ces composants de l'ordre de 4 à 8 dB dans leur bande de fréquence elle même très étroite (0.2 à 2 GHz) pour les circulateurs et de l'ordre de 1 dB pour les limiteurs à base de diodes de puissance.

Ces composants occupent actuellement 80% de la place dans un système de télécommunication et sont un frein supplémentaire à la miniaturisation. Les circulateurs couramment employés étant des composants à base de ferrites sont par nature des composants actifs et consomment de l'énergie, ils sont aussi très volumineux (de l'ordre de 70% de la masse par rapport au volume du T/R module) et du fait de leur difficulté de reproductibilité sont très chers.

Les diodes quant à elles sont des composants présentant des coûts importants et les pertes engendrées par ces composants sont de l'ordre de 1 dB. Par ailleurs les diodes occupent une part importante de la place dans les systèmes de télécommunication et représentent par la même un frein supplémentaire à la miniaturisation .

Il a déjà été proposé dans l'art antérieur d'utiliser des micro-commutateurs hyperfréquences encore dénommés switch MEMS RF. Il s'agit de micro-dispositifs de type capacitif, fonctionnant comme des commutateurs, micro-dispositifs que l'on appelle micro-commutateurs dans la suite.

Les micro-commutateurs de type capacitif sont particulièrement appréciés dans les applications hyperfréquence, notamment pour leurs faibles temps de réponse alliés à des tensions de commande peu élevées allant de quelques volts à quelques dizaines de volts. Ils sont avantageusement très petits, de taille millimétrique (2 à 10 mm²), soit en moyenne dix fois plus petits qu'un circulateur ferromagnétique et beaucoup plus léger. Ils consomment très peu. Ils sont peu coûteux à produire car ils utilisent les techniques de fabrication usuelles en microélectronique, depuis un substrat généralement silicium et sont très facilement reproductibles. Leurs pertes par insertion sont très faibles, généralement de l'ordre de 0.1 à 0.2 dB sur une très large bande de fréquence, 18 à 19 GigaHertz. Selon cette solution il est proposé plus précisément des micro-commutateurs de type série : une ligne de signal d'entrée et une ligne de signal de sortie dans le prolongement l'une de l'autre, séparées par une zone de commutation, et isolées électriquement, et au-dessus de la zone de commutation, une membrane flexible, reposant sur des piliers. La zone de commutation est recouverte d'un diélectrique. La membrane est soit en position de repos, haute, la capacité formée par la zone de commutation, le diélectrique et la membrane ayant une valeur Coff faible, de sorte que les deux lignes de signal sont isolées, soit en position basse de sorte que les deux portions de ligne sont couplées de façon capacitive, la capacité formée par la zone de commutation, le diélectrique et la membrane ayant une valeur Con élevée, permettant la transmission d'un signal radiofréquence ou hyperfréquence. La commande de la membrane est une commande en tension appliquée de manière appropriée dans la zone de commutation, la membrane étant portée à un potentiel de référence (masse électrique) par les piliers. Les performances de commutation (transmission, isolation) dépendent notamment du rapport Con sur Coff qui doit être le plus élevé possible.

Le circulateur comprend au moins un premier et un deuxième plots de contact pour appliquer des tensions de commande à l'état on ou off sur au moins une des parties de l'électrode de commande du premier micro-commutateur et du deuxième micro-commutateur. Les tensions d'activation sont de l'ordre du volt à quelques dizaines de volts. Les micro-commutateurs peuvent être commandés simultanément à l'état off, ou l'un à l'état on et l'autre à l'état off.

Il est notamment connu de la demande de brevet français FR 2 901 917 un circulateur radiofréquence comportant également deux micro-commutateurs nécessitant des tensions de commande.

En parallèle, pour d'autres problématiques, il est connu de la demande de brevet JP 9 186 508 une configuration dans laquelle il est proposé une croix entre lignes microstrips. Néanmoins, dans ce document, les deux microstrips sont destinées à recevoir chacune un signal d'entrée à des fréquences différentes.

Afin de réduire encore les coûts de ce type de circulateur, la présente invention propose un nouveau type de circulateur comportant des composants auto-actionnés.

Plus précisément la présente invention a pour objet un circulateur à au moins trois ports, un port d'entrée pour recevoir un signal radiofréquence à transmettre vers un port destiné à être connecté à une antenne d'émission/réception appelée port d'antenne, un port de sortie apte à être connecté à un dispositif récepteur ou une charge, caractérisé en ce qu'il comprend :
- un premier et un second micro-commutateurs à actionnement électrostatique de type condensateur formés sur un même substrat et comportant chacun deux armatures dont la première est une membrane flexible et la seconde comporte au moins une zone d'une ligne signal, les deux armatures étant séparées par une épaisseur de vide ou de gaz ;
- les ports d'antenne et de sortie étant disposés sur une ligne signal principale, le port d'entrée étant situé sur une ligne signal secondaire ;
- le premier micro-commutateur étant disposé de manière à relier la ligne signal principale et la ligne signal secondaire par auto-actionnement de la membrane sous l'effet d'une puissance de signal d'entrée ;
- le second micro-commutateur ayant une membrane permettant de relier la ligne principale à des plans de masse par auto-actionnement de la membrane sous l'effet d'une puissance de signal d'entrée ;
- les micro-commutateurs étant séparés d'une distance de l'ordre du quart de la longueur d'onde correspondant à la fréquence du signal.

Selon une variante de l'invention, la ligne signal principale est une ligne discontinue.

Selon une variante de l'invention, la ligne signal secondaire est une ligne continue.

Selon une variante de l'invention, la ligne secondaire comporte un élément de masse séparé d'une distance de l'ordre du quart de la longueur d'onde correspondant à la fréquence du signal.

Selon une variante de l'invention, les lignes principale et secondaire sont en or et/ou en cuivre et/ou en alliage de titane/tungstène.

Selon une variante de l'invention, les lignes principale et secondaire comportent en outre une couche supérieure en matériau isolant au niveau de parties affinées situées sous les membranes.

Selon une variante de l'invention, le matériau isolant est en PZT ou en ZrO2 ou en Si3N4 ou en tout autre diélectrique dont la permittivité relative sera adapté à la fréquence de travail de l'élément

L'invention a aussi pour objet un module de transmission/réception de signaux hyperfréquences comportant une antenne, un premier étage de traitement des signaux hyperfréquence émis et réçus, un deuxième étage d'amplification desdits signaux et un étage intermédiaire comportant au moins un circulateur selon l'invention.

Selon une variante de l'invention, l'étage intermédiaire comporte en outre au moins un limiteur de puissance.

Selon une variante de l'invention, le module de transmission/réception comporte un limiteur de puissance sur le port de sortie en direction du récepteur ou de la charge et/ou un second limiteur de puissance sur le port d'antenne.

Selon une variante de l'invention, le ou les limiteurs de puissance comportent une ligne principale avec une entrée pour recevoir une puissance incidente et une sortie, leur ligne principale comprenant un micro-commutateur à actuation électrostatique de type condensateur comportant deux armatures dont la première est une membrane flexible et la seconde comporte au moins une zone de la ligne principale, les deux armatures étant séparées par une épaisseur de vide ou de gaz, ledit micro-commutateur comportant en outre deux plans de masse reliés par ladite membrane.

Selon une variante de l'invention, le micro-commutateur du ou des limiteurs est auto-actionnable par une puissance incidente supérieure à une valeur seuil de manière à mettre en contact ladite zone de la ligne principale et les deux plans de masse et ainsi bloquer le signal hyperfréquence.

L'invention sera mieux comprise et d'autres avantages apparaîtront à la lecture de la description qui va suivre donnée à titre non limitatif et grâce aux figures annexées parmi lesquelles :
- les figures 1a et 1b illustrent les modes de fonctionnement classique d'un circulateur ;
- la figure 2 illustre un exemple de système d'émission et de réception de signaux électromagnétiques pour applications notamment de type radars selon l'art connu ;
- la figure 3 illustre un exemple de circulateur selon l'invention ;
- les figures 4a et 4b illustrent respectivement l'évolution du gap séparant la membrane de la zone de ligne coplanaire en fonction de la tension d'actionnement de ladite membrane et le cycle pouvant être effectué par la membrane sous l'action d'une tension de commande;
- les figures 5a, 5b, 5c et 5d illustrent différentes vues d'un micro-commutateur utilisé dans un circulateur selon l'invention ;
- la figure 6 illustre l'étage intermédiaire d'une chaîne de transmission/réception intégrant un circulateur selon l'invention.

De manière générale, le circulateur faisant l'objet de la présente invention comporte deux micro-commutateurs à base de composants MEMS RF, à activation électrostatique.

La figure 3 représente une vue de dessus d'un exemple de circulateur selon l'invention. Une ligne principale continue RF, Lp, comporte le port de sortie p3 en direction d'un récepteur ou d'une charge et le port d'antenne p2 en direction d'une antenne d'émission/réception. Cette ligne principale, Lp, forme une croix avec une ligne Rf secondaire discontinue Ls, ladite ligne secondaire comportant le port d'entrée p1 susceptible de recevoir un signal radiofréquence. Un premier micro-commutateur MEMS1 est situé à la croisée des lignes principale et secondaire. Par ailleurs un second micro-commutateur MEMS2 est positionné également au niveau de la ligne principale en direction du port p3 et permet de court-circuiter à la masse ladite ligne principale, en position abaissée de la membrane dudit second micro-commutateur. En effet des plans de masse PM1 et PM2 sont situés de part et d'autre de la ligne secondaire.

Les deux micro-commutateurs sont séparés d'une distance égale au quart de la longueur d'onde λ correspondant à la fréquence du signal de fonctionnement dudit circulateur et la ligne secondaire comporte en outre un élément de masse EM (pour masses électromagnétiques, similaires à une masse pour le courant continu, ces masses EM correspondent à un potentiel de référence pour la ligne centrale) situé à une distance égale également au quart de la longueur d'onde λ.

Ainsi lorsque les deux micro-commutateurs sont en position état 1, correspondant à des membranes non abaissées, un signal reçu depuis l'antenne peut se propager le long de la ligne principale en direction du port p3 et ne pas circuler en direction des ports p1 et de l'élément de masse EM.

Lorsque les deux micro-commutateurs sont en position état 2, correspondant à des membranes abaissées, un signal en provenance du port p1, peut circuler dans chacune des quatre branches de la croix formée.

En effet une partie du signal transite en direction du port p3, néanmoins le MEMS2 est en position de court-circuiter le signal, le signal parcourt un aller sur une distance de λ/4 et un retour en opposition de phase dudit signal aller. De même, la partie de signal en direction de l'élément de masse EM parcourt également une distance aller sur une distance de λ/4 en opposition de phase avec un signal retour sur ladite même branche de la croix.

En sommant les différents signaux en opposition de phase, seul demeure un signal en direction du port p2 de l'antenne.

On peut ainsi résumer les deux états du circulateur :
- état 1 : les MEMS1 et MEMS2 sont en position haute, le circulateur fonctionne de p2 vers p3.
- état 2: les MEMS1 et MEMS2 sont en position basse, le circulateur fonctionne de p1 vers p2.

Selon l'invention, le grand intérêt de ce type de circulateur est qu'il fonctionne grâce à la présence de deux micro-commutateurs auto-actionnables et donc sans tension de fonctionnement à consommer. En effet, tout signal radiofréquence possède une puissance associée qui de fait équivaut à une tension et une intensité efficace. Si la tension efficace du signal dépasse un certain seuil, il se produit un phénomène d'auto-activation de la membrane qui court-circuite le signal hyperfréquence vers la masse, protégeant les composants situés en aval.

Le mouvement de la membrane de ce switch RF MEMS lors de l'actionnement suit le parcours illustré en figure 4a qui fournit la distance de la membrane surplombant la zone de ligne coplanaire en fonction de la tension d'actionnement de ladite membrane appelée hauteur.

La tension Vp est la tension d'activation (Vp pour Voltage pull) déterminée par l'équation suivante : ${V}_{p} = \sqrt{\frac{8 k {g}_{0}^{3}}{27 {ε}_{0} w W}}$ où wW est la surface en regard, *g*₀ le gap initial et k le coefficient de raideur de la membrane.

On obtient la tension de relâchement *Vᵣ* définie selon la formule suivante : ${V}_{r} = \sqrt{\frac{2 k \left({g}_{0} - {t}_{d}\right) {t}_{d}^{2}}{{ε}^{'} {ε}_{0} w W {ε}_{r}^{2}}}$ où *t_{d}* est l'épaisseur de diélectrique séparant la ligne de la membrane et *εᵣ* la permittivité du diélectrique.

On obtient le cycle montré en figure 4b pour le mouvement de la membrane en fonction de la tension appliquée.

A la puissance du signal traversant le MEMS RF correspond une tension moyenne Veq. Trois cas de configurations sont possibles :
- Premier cas : la tension Veq engendrée par le signal est supérieure à la tension Vp, on se trouve dans le cas de l'auto-actionnement pour un switch de cette sorte. Cela signifie que le simple fait de faire passer le signal à travers le MEMS RF provoque son actionnement.
- Second cas : la tension Veq est comprise entre les tensions Vr et Vp, on se trouve dans le cas de l'auto maintient. Cela signifie que le simple fait de faire passer le signal à travers le MEMS RF empêche la membrane de remonter après actionnement, auto-maintient, mais sans pour autant provoquer d'auto-actionnement.
- Troisième cas : la tension Veq est inférieure à la tension Vr, le MEMS fonctionne de manière simple, le signal ne perturbe pas le fonctionnement du MEMS RF.

Nous allons décrire ci-après plus en détails, un exemple de micro-commutateur utilisé dans un circulateur selon l'invention, et notamment le MEMS2 qui dans une position abaissée permet de relier la ligne centrale à des plans de masse :
Les figures 5a, 5b, 5c et 5d illustrent respectivement une vue en perspective, une vue en coupe, une vue de dessus avant réalisation de la membrane et une vue de dessus après réalisation de la membrane. Sur un susbtrat de silicium 20, recouvert d'une couche 21 de diélectrique de type SiO₂, une ligne hyperfréquence 22 est réalisée typiquement en or, recouverte selon l'art connu d'une couche de diélectrique 23 de type PZT. Des piliers 24a et 24b permettent de relier des lignes de masse 24 et supportent la membrane constituée d'une couche de matériau conducteur 25. La figure 5c met en évidence la ligne hyperfréquence 22 recouverte d'une couche de matériau piézoélectrique 23, alors que la figure 5d met en évidence la membrane 25 surplombant ladite ligne hyperfréquence 22 recouverte de la couche diélectrique 23. Typiquement les épaisseurs des couches sont respectivement :
- couche 21 : de l'ordre de 1 à 2 microns ;
- couche 22 : de l'ordre de 0,5 à 0,7 microns dans la partie affinée, et d'environ 5 µm dans les parties non-affinées sous la membrane ;
- couche 23 : de l'ordre de 0,2 à 0.4 microns ;
- membrane 25 : de l'ordre de 500 à 700 nanomètres.

La figure 6 illustre l'étage intermédiaire d'une chaîne de transmission/réception comportant des limiteurs de puissance et un circulateur selon l'invention, une telle chaîne pouvant typiquement être celle illustrée en figure 2.

Ainsi selon l'invention, le troisième étage de cette chaîne d'émission/réception comporte en sortie de l'amplificateur du signal d'émission 11, un circulateur composé des deux micro-commutateurs MEMS1 et MEMS2 selon l'invention, ce troisième étage comporte également pour le signal hyperfréquence de réception un premier limiteur 12 entre le circulateur et le port d'antenne p2 et un second limiteur 15 dont la ligne principale est reliée en entrée au circulateur comportant les deux micro-commutateurs MEMS1 et MEMS2 et en sortie à un amplificateur 16, LNA.

L'intérêt du circulateur et des limiteurs à base de switchs MEMS RF est qu'ils ne consomment pas ou très peu d'énergie en mode auto-actionnable, qu'ils sont très petits donc permettent un gain de place et de masse très important, le circulateur et les limiteurs à base de switchs MEMS RF sont par ailleurs très facilement reproductibles et donc très peut coûteux.

## Revendications

1. Circulateur à au moins trois ports (p₁, p₂, _{P3}), un port d'entrée (p₁) pour recevoir un signal radiofréquence à transmettre vers un port (p₂) destiné à être connecté à une antenne d'émission/réception (A) appelé port d'antenne, un port de sortie (p₃) apte à être connecté à un dispositif récepteur ou une charge, **caractérisé en ce qu'**il comprend :
- un premier et un second micro-commutateurs (MEMS1, MEMS2) à actionnement électrostatique de type condensateur formés sur un même substrat et comportant chacun deux armatures dont la première est une membrane flexible et la seconde comporte au moins une zone d'une ligne signal, les deux armatures étant séparées par une épaisseur de vide ou de gaz, l'activation d'un micro-commutateur (MEMS1, MEMS2) permettant la transmission d'un signal hyperfréquence entre sa zone de ligne signal et sa membrane par abaissement de ladite membrane vers ladite zone ;
- une ligne principale, de type coplanaire, comprenant deux branches et reliant ledit port d'antenne (p₂) audit port de sortie (p₃) ;
- une ligne secondaire, de type coplanaire, comprenant deux branches et reliant ledit port d'entrée (p₁) à un élément de masse (EM) ;
ladite ligne secondaire croisant la dite ligne principale au moyen du premier micro-commutateur (MEMS1) de telle façon que la zone de ligne signal dudit micro-commutateur (MEMS1) relie les deux branches de la dite ligne principale et que la membrane dudit micro-commutateur (MEMS1) relie les deux branches de ladite ligne secondaire
ladite ligne principale étant reliée à des plans de masses (PM1, PM2) au moyen du deuxième micro-commutateur (MEMS2) de telle façon que la zone de ligne signal dudit micro-commutateur (MEMS2) soit reliée à ladite ligne principale et que la membrane dudit micro-commmutateur (MEMS2) soit reliée auxdits plans de masses (PM1, PM2), ledit micro-commutateur (MEMS2) étant situé en direction dudit port de sortie (p₃), à une distance du premier micro-commutateur (MEMS1) égale au quart de la longueur d'onde (λ/4) du signal hyperfréquence circulant dans ledit circulateur
ledit élément de masse (EM) étant situé à une distance du premier micro-commutateur (MEMS1) égale au quart de ladite longueur d'onde ;
lesdits micro-commutateurs (MEMS1, MEMS2) étant activés lorsque la puissance du signal sur ledit port d'entrée (p₁) engendre une tension (Veq) entre leur membrane et leur ligne de signal supérieure à une tension donnée (Vp).

2. Circulateur selon la revendication 1, **caractérisé en ce que** les lignes principale et secondaire sont en or et/ou en cuivre et/ou en alliage de titane/tungstène.

3. Circulateur selon l'une des revendications 1 ou 2, **caractérisé en ce que** les lignes principale et secondaire comportent en outre une couche supérieure en matériau isolant au niveau de parties affinées situées sous les membranes.

4. Circulateur selon l'une des revendications 1 à 3, **caractérisé en ce que** le matériau isolant est en PZT ou en ZrO2 ou en Si3N4.

5. Module de transmission/réception de signaux radiofréquence comportant une antenne, un premier étage de traitement des signaux radiofréquence émis et reçus, un deuxième étage d'amplification desdits signaux et un étage intermédiaire comportant au moins un circulateur selon l'une des revendications 1 à 4.

6. Module de transmission/réception selon la revendication 5, **caractérisé en ce que** l'étage intermédiaire comporte en outre au moins un limiteur de puissance.

7. Module de transmission/réception selon la revendication 6, **caractérisé en ce qu'**il comporte un premier limiteur de puissance (12) situé entre ledit circulateur et un port de sortie d'antenne (p₂) en direction du récepteur ou de la charge et/ou un second limiteur de puissance (15) relié en entrée audit circulateur.

8. Module de transmission/réception selon l'une des revendications 6 ou 7, **caractérisé en ce que** le ou les limiteurs de puissance (12, 15) sont réalisés à base de micro-commutateurs MEMS coupant le signal hyperfréquence si la puissance de celui-ci est supérieure à un seuil donné.

9. Module de transmission/réception selon la revendication 8, **caractérisé en ce que** ledit micro-commutateur du ou des limiteurs est actionnable par une tension.

10. Module de transmission/réception selon la revendication 8, **caractérisé en ce que** le micro-commutateur du ou des limiteurs est auto-actionnable par une puissance incidente supérieure à une valeur seuil de manière à mettre en contact ladite zone de la ligne principale et les deux plans de masse et bloquer le signal radiofréquence.

## Patentansprüche

1. Zirkulator mit mindestens drei Ports (p₁, p₂, p₃), darunter ein Eingangsport (p₁) zum Empfangen eines Funkfrequenzsignals zur Übertragung an einen Port (p₂), bestimmt zum Anschluss an eine Sende-/Empfangsantenne (A), genannt Antennen-Port, ein Ausgangsport (p₃), der in der Lage ist, an eine Empfangsvorrichtung oder eine Last angeschlossen zu werden, **dadurch gekennzeichnet, dass** er Folgendes beinhaltet:
- einen ersten und einen zweiten Mikroschalter (MEMS1, MEMS2) mit elektrostatischer Betätigung vom Typ Kondensator, gebildet an einem gleichen Substrat und beinhaltend jeweils zwei Bewehrungen, wobei die erste eine flexible Membran ist und die zweite mindestens eine Zone einer Signalleitung beinhaltet, wobei beide Armaturen durch eine Dicke von Vakuum oder Gas getrennt sind, wobei die Aktivierung eines Mikroschalters (MEMS1, MEMS2) die Übertragung eines Hyperfrequenzsignals zwischen der Signalleitungszone und ihrer Membran durch Absenkung der Membran in Richtung der Zone ermöglicht;
- eine Hauptleitung vom Typ Koplanarleitung, beinhaltend zwei Arme und welche den Antennenport (p₂) mit dem Ausgangsport (p₃) verbindet;
- eine Sekundärleitung vom Typ Koplanarleitung, beinhaltend zwei Arme und welche den Eingngsport (p₁) mit einem Massenelement (EM) verbindet;
wobei die Sekundärleitung die Hauptleitung mit Hilfe eines Mikroschalters (MEMS1) in der Weise kreuzt, dass die Signalleitungszone des Mikroschalters (MEMS1) die beiden Arme der Hauptleitung verbindet, und die Membran des Mikroschalters (MEMS1) die beiden Arme der Sekundärleitung verbindet;
wobei die Hauptleitung mit Massenebenen (PM1, PM2) mit Hilfe des zweiten Mikroschalters (MEMS2) in der Weise verbunden ist, dass die Signalleitungszone des Mikroschalters (MEMS2) mit der Hauptleitung verbunden ist und die Membran des Mikroschalters (MEMS2) mit den Massenebenen (PM1, PM2) verbunden ist, wobei der Mikroschalter (MEMS2) in Richtung des Ausgangsports (p₃) befindlich ist, in einem Abstand vom ersten Mikroschalter (MEMS1), welcher einem Viertel der Wellenlänge (λ/4) des Hyperfrequenzsignals entspricht, welches im Zirkulator zirkuliert;
wobei das Massenelement (EM) sich in einem Abstand vom ersten Mikroschalter (MEMS1) befindet, welcher einem Viertel der Wellenlänge entspricht;
wobei die Mikroschalter (MEMS1, MEMS2) aktiviert werden, wenn die Leistung des Signals am Eingangsport (p₁) eine Spannung (Veq) zwischen ihrer Membran und ihrer Signalleitung erzeugt, die eine gegebene Spannung (Vp) überschreitet.

2. Zirkulator nach Anspruch 1, **dadurch gekennzeichnet, dass** die Hauptleitung und die Sekundärleitung aus Gold und/oder aus Kupfer und/oder aus einer Titan-/Wolframlegierung bestehen.

3. Zirkulator nach einem der Ansprüche 1 oder 2, **dadurch gekennzeichnet, dass** die Hauptleitung und die Sekundärleitung zudem eine obere Schicht aus isolierendem Material im Bereich der verfeinerten Partien beinhalten, die sich unterhalb der Membranen befinden.

4. Zirkulator nach einem der Ansprüche 1 bis 3, **dadurch gekennzeichnet, dass** das isolierende Material aus PZT oder aus ZrO₂ oder aus Si₃N₄ besteht.

5. Funkfrequenzsignal-Übertragungs-/Empfangsmodul, beinhaltend eine Antenne, eine erste Verarbeitungsstufe der gesendeten und empfangenen Funkfrequenzsignale, eine zweite Stufe zur Verstärkung der Signale und eine Zwischenstufe, welche mindestens einen Zirkulator nach einem der Ansprüche 1 bis 4 beinhaltet.

6. Übertragungs-/Empfangsmodul nach Anspruch 5, **dadurch gekennzeichnet, dass** die Zwischenstufe zudem mindestens einen Leistungsbegrenzer beinhaltet.

7. Übertragungs-/Empfangsmodul nach Anspruch 6, **dadurch gekennzeichnet, dass** es einen ersten Leistungsbegrenzer (12) beinhaltet, welcher sich zwischen dem Zirkulator und einem Antennen-Ausgangsport (p₂) in Richtung des Empfängers oder der Last und/oder einem zweiten Leistungsbegrenzer (15) befindet, der im Eingang mit dem Zirkulator verbunden ist.

8. Übertragungs-/Empfangsmodul nach einem der Ansprüche 6 oder 7, **dadurch gekennzeichnet, dass** der oder die Leistungsbegrenzer (12, 15) auf der Grundlage von Mikroschaltern (MEMS) geschaffen sind, welche das Hyperfrequenzsignal trennen, wenn dessen Leistung einen gegebenen Schwellenwert überschreitet.

9. Übertragungs-/Empfangsmodul nach Anspruch 8, **dadurch gekennzeichnet, dass** der Mikroschalter des oder der Leistungsbegrenzer durch eine Spannung betätigbar ist.

10. Übertragungs-/Empfangsmodul nach Anspruch 8, **dadurch gekennzeichnet, dass** der Mikroschalter des oder der Leistungsbegrenzer durch eine Ausgangsleistung selbstbetätigbar ist, welche einen Schwellenwert überschreitet, so dass die Zone der Hauptleitung und die beiden Massenebenen in Kontakt gebracht werden und das Funkfrequenzsignal blockiert wird.

## Claims

1. A circulator with at least three ports (p₁, p₂, p₃), an input port (p₁) for receiving a radiofrequency signal to be transmitted to a port (p₂), called antenna port, intended to be connected to a transmit-receive antenna (A), an output port (p₃) capable of being connected to a receiver device or a load, **characterised in that** it comprises:
- a first and a second microswitch (MEMS1, MEMS2) with electrostatic actuation of the capacitor type formed on the same substrate and each comprising two armatures, the first of which is a flexible membrane and the second of which comprises at least one zone of a signal line, the two armatures being separated by a void or a gas thickness, the activation of a microswitch (MEMS1, MEMS2) allowing a microwave frequency signal to be transmitted between its signal line zone and its membrane by lowering said membrane towards said zone;
- a main line, of the coplanar type, comprising two branches and connecting said antenna port (p₂) to said output port (p₃);
- a secondary line, of the coplanar type, comprising two branches and connecting said input port (p₁) to a ground element (EM);
said secondary line crossing said main line by means of the first microswitch (MEMS1) so that the signal line zone of said microswitch (MEMS1) connects the two branches of said main line and so that the membrane of said microswitch (MEMS1) connects the two branches of said secondary signal;
said main line being connected to ground planes (PM1, PM2) by means of the second microswitch (MEMS2) so that the signal line zone of said microswitch (MEMS2) is connected to said main line and so that the membrane of said microswitch (MEMS2) is connected to said ground planes (PM1, PM2), said microswitch (MEMS2) being located in the direction of said output port (p₃), at a distance from the first microswitch (MEMS1) that is equal to a quarter of the wavelength (*λ*/4) of the microwave frequency signal circulating in said circulator;
said ground element (EM) being located at a distance from the first microswitch (MEMS1) that is equal to a quarter of said wavelength;
said microswitches (MEMS1, MEMS2) being activated when the power of the signal on said input port (p₁) generates a voltage (Veq) between their membrane and their signal line that is greater than a given voltage (Vp).

2. The circulator as claimed in claim 1, **characterised in that** the main and secondary lines are made of gold and/or copper and/or titanium/tungsten alloy.

3. The circulator as claimed in any one of claims 1 to 2, **characterised in that** the main and secondary lines further comprise an upper layer made of an insulating material at narrow portions located under the membranes.

4. The circulator as claimed in any one of claims 1 to 3, **characterised in that** the insulating material is made of PZT or of ZrO2 or of Si₃N₄.

5. A module for the transmission-reception of radiofrequency signals comprising an antenna, a first stage of processing transmitted and received radiofrequency signals, a second stage of amplifying said signals and an intermediate stage comprising at least one circulator as claimed in any one of claims 1 to 4.

6. The transmission-reception module as claimed in claim 5, **characterised in that** the intermediate stage further comprises at least one power limiter.

7. The transmission-reception module as claimed in claim 6, **characterised in that** it comprises a first power limiter (12) located between said circulator and an antenna output port (p₂) in the direction of the receiver or the load and/or a second power limiter (15) connected at the input to said circulator.

8. The transmission-reception module as claimed in any one of claims 6 or 7, **characterised in that** the one or more power limiters (12, 15) are produced on the basis of MEMS microswitches cutting the microwave frequency signal if the power thereof is greater than a given threshold.

9. The transmission-reception module as claimed in claim 8, **characterised in that** said microswitch of the one or more limiters can be activated by a voltage.

10. The transmission-reception module as claimed in claim 8, **characterised in that** the microswitch of the one or more limiters can be self-actuated by an incident power that is greater than a threshold value, so as to bring said zone of the main line and the two ground planes into contact and to block the radiofrequency signal.
